# EUROPÄISCHE PATENTSCHRIFT

(11) **EP 1 278 692 B1**
(45) Veröffentlichungstag und Bekanntmachung des Hinweises auf die Patenterteilung: **10.12.2003**
(21) Anmeldenummer: 01949089.5
(22) Anmeldetag: 25.04.2001
(51) Int. Cl.: B65H 23/24

(54) **VORRICHTUNG ZUM FÜHREN EINES METALLBANDES AUF EINEM GASKISSEN**
DEVICE FOR GUIDING A METAL STRIP ON A GAS CUSHION
DISPOSITIF POUR TRANSPORTER UN FEUILLARD METALLIQUE SUR UN COUSSIN GAZEUX

(30) Priorität: 05.05.2000 AT 7912000
(43) Veröffentlichungstag der Anmeldung: 29.01.2003
(73) Patentinhaber: Ebner, Peter Helmut, Dipl.-Ing., 4060 Leonding (AT)
(72) Erfinder: Ebner, Peter Helmut, Dipl.-Ing., 4060 Leonding (AT)
(74) Vertreter: Hübscher, Helmut, Dipl.-Ing.
(86) Internationale Anmeldenummer: AT0100160
(87) Internationale Veröffentlichungsnummer: WO01083346

(56) Entgegenhaltungen:
- US-A- 5 230 165
- US-A- 5 855 672
- PATENT ABSTRACTS OF JAPAN vol. 1995, no. 02, 31. März 1995 (1995-03-31) & JP 06 305618 A (MITSUBISHI HEAVY IND LTD), 1. November 1994 (1994-11-01)
- PATENT ABSTRACTS OF JAPAN vol. 1996, no. 01, 31. Januar 1996 (1996-01-31) & JP 07 233422 A (DAIDO STEEL CO LTD), 5. September 1995 (1995-09-05)

## Beschreibung

Die Erfindung bezieht sich auf eine Vorrichtung zum Führen eines Metallbandes auf einem Gaskissen mit in Bandlängsrichtung mit Abstand hintereinandergereihten Blaskästen, die sich quer zur Bandlängsrichtung erstreckende Düsenfelder mit über die Feldfläche verteilten Lochdüsen aufweisen Vorrichtungen zum Führen eines Band sind z. B. aus US 5 855 672 und 5 230 165 bekannt.

Um ein Metallband auf einem Gaskissen schwebend in Bandlängsrichtung fördem zu können, ist es bekannt (DE 30 26 132 A), in Bandlängsrichtung hintereinander Blaskästen vorzusehen, deren Düsenfelder sich quer zur Bandlängsrichtung erstrekken und über die Feldfläche verteilte Lochdüsen aufweisen. Das durch diese Lochdüsen gegen das Metallband strömende Gas bildet ein tragendes Luftkissen, das durch eine Gasströmung aus Schlitzdüsen unterstützt wird, die quer zur Bandlängsrichtung verlaufen und die die Lochdüsen bildende Feldfläche begrenzen. Da das Gaskissen nicht nur zur berührungslosen Führung des Metallbandes dient, sondern auch zur Wärmeübertragung muß für eine Wärmebehandlung des Metallbandes zusätzlich auf die Wärmeeinflüsse Rücksicht genommen werden, die unter anderem bedingen, daß sich das Metallband um eine mittige Längsachse wölbt. Dies bedeutet, daß der Abstand des Metallbandes vom Düsenfeld im Mittenbereich größer als im Bereich der Längsränder des Metallbandes ist. Aufgrund dieser Bandwölbung müssen die Bedingungen für das tragende Luftkissen so gewählt werden, daß im Mittenbereich des Metallbandes ein ausreichender Abstand von den Blaskästen sichergestellt werden kann, um Berührungen im Längsrandbereich ausschließen zu können. Diese notwendige Abstandsvergrößerung im Mittenbereich ist jedoch mit einer Verminderung der Tragkraft verbunden, was entweder den Einsatz dünnerer Metallbänder oder eine Vergrößerung des Gasvolumenstromes durch die Düsenfelder erfordert.

Der Erfindung liegt somit die Aufgabe zugrunde, eine Vorrichtung zum Führen eines Metallbandes auf einem Luftkissen der eingangs geschilderten Art so auszugestalten, daß ein sich unter Wärmeeinwirkung wölbendes Metallband berührungslos geführt werden kann, ohne einen durch die Wölbung des Metallbandes bedingten Tragkraftverlust in Kauf nehmen zu müssen.

Die Erfindung löst die gestellte Aufgabe dadurch, daß die Düsenfelder durch zumindest in einem Endabschnitt nach beiden Seiten hin quer zur Bandlängsrichtung abfallende Feldabschnitte eine konvexe Grundform aufweisen.

Durch eine an die Wölbung des Metallbandes angepaßte, konvexe Grundform der Düsenfelder kann in einfacher Weise ein angenähert gleichmäßiger Abstand zwischen dem Metallband und den Düsenfeldern sichergestellt werden, so daß die Tragkraft der durch die Düsenfelder erzeugten Luftkissen voll ausgenützt werden kann, ohne Gefahr zu laufen, daß die Bandlängsränder die Blaskästen berühren. Die an die Krümmung des erwärmten Metallbandes angeglichene, konvexe Grundform der Düsenfelder stellt außerdem eine weitgehend senkrechte Strömungsbeaufschlagung der Metallbänder auch im Längsrandbereich sicher, so daß insgesamt vorteilhafte Tragverhältnisse gewährleistet werden können.

Der kontinuierliche Krümmungsverlauf des Metallbandes quer zur Bandlängsribhtung kann im einfachsten Fall durch nach beiden Seiten hin quer zur Bandlängsrichtung abfallende Feldabschnitte in einem Endabschnitt der Düsenfelder verwirklicht werden. Um eine weitergehende Anpassung der Feldfläche der Düsenfelder an die Krümmung des erwärmten Metallbandes sicherzustellen, können die Feldabschnitte der Düsenfelder nach beiden Seiten hin zunehmend abfallen. Diese Bedingung kann durch polygonartig aneinandergereihte Längsabschnitte der Düsenfelder erreicht werden. Selbstverständlich ist auch eine stetige Krümmung der Düsenfelder möglich, was allerdings mit einem entsprechend größeren Herstellungsaufwand verbunden ist.

Bei der Wärmebehandlung von Metallbändern werden sowohl unter- als auch oberhalb des berührungslos zu führenden Metallbandes Blaskästen mit entsprechenden Düsenfeldern vorgesehen, um eine gleichmäßige Wärmebehandlung von beiden Seiten des Metallbandes zu ermöglichen. Bei einer solchen Düsenfeldanordnung unter- und oberhalb des zu führenden Metallbandes empfiehlt es sich, die oberen Düsenfelder mit einer an die konvexe Grundform der unteren Düsenfelder angepaßten konkaven Grundform auszubilden. Diese konkave Grundform der oberen Düsenfelder wirkt sich naturgemäß nicht auf die Tragfähigkeit aus, nimmt jedoch erheblichen Einfluß auf den gleichmäßigen Wärmeübergang, was wohl nicht näher ausgeführt zu werden braucht.

In der Zeichnung ist der Erfindungsgegenstand beispielsweise dargestellt, und zwar wird eine erfindungsgemäße Vorrichtung zum Führen eines Metallbandes auf einem Gaskissen ausschnittsweise in einem vereinfachten Schaubild gezeigt.

Gemäß dem dargestellten Ausführungsbeispiel besteht die Vorrichtung zum Führen eines Metallbandes 1 aus einem Gestell 2, das in Bandlängsrichtung 3 hintereinandergereihte Blaskästen 4 trägt, die Düsenfelder 5 bilden. Diese Düsenfelder 5 erstrecken sich quer zur Bandlängsrichtung 3 und weisen über die Feldfläche verteilte Lochdüsen 6 auf, durch die Gas, beispielsweise Luft, zur Bildung eines Gaskissens gegen das Metallband 1 geblasen wird. Entlang der quer zur Bandlängsrichtung 3 verlaufenden Ränder 7 der Düsenfelder 5 sind Schlitzdüsen 8 vorgesehen, die das Feld der Lochdüsen 6 begrenzen und mit ihren Gasstrahlen das durch die Lochdüsen 6 aufgebaute Gaskissen stützen. Die am Metallband 1 umgelenkte Gasströmung fließt einerseits zwischen den beiden Schlitzdüsenreihen jedes Düsenfeldes 5 gegen die Längsränder 9 des Metallbandes 1 hin ab und gelangt anderseits in die sich zwischen den Blaskästen 4 gebildeten Rückströmkanäle 10, die sich von der Längsmitte des Metallbandes 1 gegen die Längsränder 9 hin aufgrund dachförmig abfallender Gestellflächen 11 hinsichtlich des Strömungsquerschnittes erweitern, um für eine möglichst geringe Strömungsgeschwindigkeit und damit einen vergleichsweise geringen Druckabfall zu sorgen.

Im Gegensatz zu herkömmlichen Düsenfeldern weisen die Düsenfelder 5 nach der Erfindung eine konvexe Grundform auf, die an die Krümmung des erwärmten Metallbandes 1 angepaßt ist, um zwischen dem Metallband 1 und den Düsenflächen 5 einen über die Bandbreite annähernd gleichbleibenden Abstand sicherzustellen. Wie das dargestellte Ausführungsbeispiel erkennen läßt, wird die konvexe Grundform der Blaskästen 4 durch von einem mittleren Abschnitt 12 ausgehenden, zunehmend abfallenden Längsabschnitten 13 der Feldfläche erreicht, die polygonartig aneinandergereiht sind, um eine ausreichende Anpassung an die stetige Krümmung des gewölbten Metallbandes 1 mit einfachen konstruktiven Mitteln zu ermöglichen. Aufgrund dieser Anpassung stellen sich vorteilhafte Tragverhältnisse ein, ohne die berührungslose Führung des Metallbandes 1 auf den Gaskissen der Düsenfelder 5 zu gefährden.

Da eine gleichmäßige Wärmebehandlung eines Metallbandes 1 von beiden Seiten her Düsenfelder sowohl auf der Unter- als auch auf der Oberseite des Metallbandes erfordert, können die oberhalb des Metallbandes 1 angeordneten, strichpunktiert angedeuteten Blaskästen 14 ebenfalls mit an die Krümmung des Metallbandes 1 angepaßten Düsenfeldern 5 versehen werden, die dann eine entsprechend konkave Grundform aufweisen, damit wiederum der Abstand zum Metallband 1 über die Bandbreite annähernd gleich gehalten werden kann.

Die Erfindung ist selbstverständlich nicht auf das dargestellte Ausführungsbeispiel beschränkt, weil es beispielsweise nicht um die Art und Anordnung der Düsen, sondern lediglich um die konvexe, an die Krümmung des erwärmten Metallbandes 1 angepaßte Grundform der unteren Blaskästen 4 und allenfalls der konkaven Grundform der Düsenfelder 5 der oberen Blaskästen 14 geht, um einerseits vorteilhafte Tragverhältnisse und anderseits eine gleichmäßige Wärmebehandlung des gewölbten Metallbandes 1 sicherzustellen.

## Patentansprüche

1. Vorrichtung zum Führen eines Metallbandes (1) auf einem Gaskissen mit in Bandlängsrichtung (3) mit Abstand hintereinandergereihten Blaskästen (4), die sich quer zur Bandlängsrichtung (3) erstreckende Düsenfelder (5) mit über die Feldfläche verteilten Lochdüsen (6) aufweisen, **dadurch gekennzeichnet, daß** die Düsenfelder (5) durch zumindest in einem Endabschnitt nach beiden Seiten hin quer zur Bandlängsrichtung abfallende Feldabschnitte (1, 3) eine konvexe Grundform aufweisen.

2. Vorrichtung nach Anspruch 1, **dadurch gekennzeichnet, daß** die Feldabschnitte (13) der Düsenfelder (5) nach beiden Seiten hin zunehmend abfallen.

3. Vorrichtung nach Anspruch 1 oder 2, **dadurch gekennzeichnet, daß** beim Vorsehen von Düsenfeldern (5) unter- und oberhalb des zu führenden Metallbandes (1) die oberen Düsenfelder (5) eine an die konvexe Grundform der unteren Düsenfelder (5) angepaßte konkave Grundform aufweisen.

## Claims

1. Apparatus for guiding a metal band (1) on a gas cushion with blowing chests (4) which are spaced apart consecutively in the strip longitudinal direction (3) and which have nozzle fields (5) extending transversely of the strip longitudinal direction (3), with perforated nozzles (6) distributed over the field area, **characterised in that** the nozzle fields (5) have a convex basic shape by means of field sections (1, 3) which at least in one end section slope away on both sides transversely of the strip longitudinal direction.

2. Apparatus according to claim 1, **characterised in that** the field sections (13) of the nozzle fields (5) slope away increasingly towards both sides.

3. Apparatus according to claim 1 or 2, **characterised in that** where nozzle fields (5) are provided below and above the metal strip (1) for guidance, the upper nozzle fields (5) have a concave basic shape adapted to the convex basic shape of the lower nozzle fields (5).

## Revendications

1. Dispositif pour guider un feuillard métallique (1) sur un coussin gazeux, avec des caissons de soufflage (4), alignés en rangée les uns derrière les autres suivant un certain espacement, dans la direction longitudinale de feuillard (3), les caissons présentant des champs de buses (5), s'étendant transversalement par rapport à la direction longitudinale de feuillard (3) et munis de buses perforées (6) réparties sur la surface des champs, **caractérisé en ce que** les champs de buses (5) ont une forme de base convexe, composée de tronçons de champ (1,3), descendant transversalement par rapport à la direction longitudinale de feuillard, au moins dans un tronçon d'extrémité, sur les deux côtés.

2. Dispositif selon la revendication 1, **caractérisé en ce que** les tronçons de champ (13) des champs de buse (5) descendent progressivement en allant vers les deux côtés.

3. Dispositif selon la revendication 1 ou 2, **caractérisé en ce que**, lorsque l'on prévoit des champs de buses (5), au-dessous et au-dessus du feuillard métallique (1) à guider, les champs de buses (5) supérieurs présentent une forme de base concave, adaptée à la forme de base convexe des champs de buses inférieurs (5).
